# EUROPÄISCHE PATENTANMELDUNG

(11) **EP 0 795 286 A1**
(43) Veröffentlichungstag der Anmeldung: **17.09.1997**
(21) Anmeldenummer: 97104102.5
(22) Anmeldetag: 12.03.1997
(51) Int. Cl.: A47B 83/02, A47B 43/02

(54) **Sitzgruppe, bestehend aus Tisch und Stühlen**

(30) Priorität: 13.03.1996 DE 29604540 U
(71) Anmelder: Neyer, Johann, Architekt Dipl.-Ing., 6800 Feldkirch (AT)
(72) Erfinder: Neyer, Johann, Architekt Dipl.-Ing., 6800 Feldkirch (AT)
(74) Vertreter: Riebling, Peter, Dr.-Ing.

(57) **Zusammenfassung**

Eine Sitzgruppe mit Tisch (1) und Stühlen (4) besteht bevorzugt aus einem faltbaren Kartonmaterial, wobei das Fußgestell (3) des Tisches (1) aus einzelnen, zueinander symmetrischen Körpern(9) besteht, von denen jeder hohl ausgebildet ist. Die Stühle (4) sind in der Formgebung so ausgebildet, daß sie einerseits in die Ausnehmungen des Fußgestells des Tisches (1) zwischen die Fußgestellkörper (9) eingeschoben werden können und damit platzsparend unter der Tischplatte (2) verstaut werden können und andererseits auch in die Fußgestellhohlkörper (9) hinein gestellt werden können.

## Beschreibung

Gegenstand der Neuerung ist eine Sitzgruppe bestehend aus Tisch und Stühlen, wobei eine derartige Sitzgruppe aus verschiedenartigsten Materialien bestehen kann. Es wird hierbei bevorzugt, den Tisch und die dazugehörenden Stühle aus einem Kartonmaterial, bevorzugt als Faltzuschnitt, aus Folien, aus Kunststoffmaterial oder aus anderen Materialien zu fertigen, insbesondere auch aus Holz, Holzfurnier und Sperrholz, wobei alle Materialien geeignet sein müssen, auch Hohlkörper auszubilden.

Bisher ist es lediglich bekannt, einem Tisch mit einem zugeordneten Tischgestell eine Gruppe von Stühlen zuzuordnen, ohne daß es möglich wäre, diese Stühle im Ruhezustand in gewisser Weise zu verstauen.

Der Neuerung liegt deshalb die Aufgabe zugrunde, eine Sitzgruppe der eingangs genannten Art so weiterzubilden, daß die Stühle möglichst raumsparend verstaut werden können, wenn die Tischgruppe als solches nicht benutzt wird.

Weitere Aufgabe der Neuerung ist, die Stühle und/oder das Tischgestell auch als Verpackungskörper zu verwenden, um darin Gegenstände lagern zu können.

Zur Lösung der gestellten Aufgabe ist die Neuerung durch die technische Lehre des Anspruches 1 gekennzeichnet.

Wesentliches Merkmal der Erfindung ist, daß das Tischgestell nun aus einer Anzahl von Hohlkörpern besteht, welche Hohlkörper zwischen sich Ausnehmungen definieren. Ferner ist wesentlich, daß auch die Stühle mindestens teilweise als Hohlkörper ausgebildet sind.

Mit dieser gegebenen technischen Lehre ergibt sich nun der wesentliche Vorteil, daß nun die Stühle in die als Hohlkörper ausgebildeten Körper des Fußgestells des Tisches hineingestellt werden können und dort verstaut werden können. Weiterer Vorteil ist, daß nun die als Hohlkörper ausgebildeten Körper des Fußgestells selbst als Verpackungskörper dienen und beliebige andere Materialien wie z. B. Spielsachen und dgl. aufnehmen.

Damit ergibt sich der wesentliche Vorteil, daß in dem einen Stauzustand die als Hohlkörper ausgebildeten Stühle in die Ausnehmungen zwischen den Körpern des Fußgestelles eingeschoben werden können, um so eine möglichst flächenbündige Ausgestaltung des Fußgestells zu erreichen. Dies ist jedoch nicht lösungsnotwendig, denn es reicht, die Stühle so in die Ausnehmungen im Fußgestell einzuschieben, daß sich eine im wesentlichen flächenbündige Gestaltung zwischen Rücklehne und den zugeordneten Körpern des Fußgestells ergibt. Hierbei kann jedoch die Rückenlehne des Stuhles halbrund, rund oder eckig ausgebildet sein, so daß ein flächenbündiges Abschließen zwischen der Rückenlehne des jeweiligen Stuhles und den zugeordneten Außenkanten des Fußgestelles nicht lösungsnotwendig ist. Ebenso ist ein gewisses Spiel zwischen dem Stuhl und den Ausnehmungen im Fußgestell möglich, so daß also auch nicht lückenschließend die Stühle in das Fußgestell eingeschoben werden müssen.

Nach einer weiteren Ausbildung der vorliegenden Erfindung wird es bevorzugt, wenn auch die Körper des Fußgestells als Hohlkörper ausgebildet sind und bevorzugt einen Boden aufweisen. Für diese Ausgestaltung können nämlich dann diese Körper als Aufnahmekörper für entsprechende Gegenstände verwendet werden, die in diese Körper eingebracht und dort gelagert werden.

Gleiches gilt im übrigen auch für die Stühle, die ebenfalls möglichst einen Boden oder eine geschlossene Unterseite aufweisen und die eine entsprechende Deckelfläche aufweisen, die geöffnet werden kann, so daß auch über diesen Bereich entsprechende Gegenstände in den Stühlen aufbewahrt werden können.

Wichtig bei der gesamten Ausführungsform ist, daß die Tischplatte abnehmbar vom Fußgestell ausgebildet ist und lediglich aufgesetzt wird und möglichst formschlüssig mit dem Fußgestell von oben her abschließt, um einen reibschlüssigen Verbund mit dem Fußgestell zu bilden. Auf diese Weise kann auf weitere Befestigungs- und Sicherungsmittel verzichtet werden.

Es ist selbstverständlich möglich, auch zwischen der Tischplatte und dem Fußgestell einen entsprechenden Verschluß zu verwirklichen, der besonders dann vorteilhaft ist, wenn das Fußgestell aufgrund der darin lagernden Körper relativ schwer ist und der Tisch dann insgesamt transportiert werden soll.

In einer bevorzugten Ausgestaltung der Neuerung wird es im übrigen vorgeschlagen, daß alle genannten Teile aus einem Kartonmaterial bestehen und aus entsprechenden Faltzuschnitten gefaltet sind. Hierbei wird es bevorzugt, wenn die Körper des Fußgestelles zueinander symmetrisch sind und ineinander steckbar sind, wobei ein Fußgestell bevorzugt aus vier zueinander symmetrischen Körpern gebildet ist, welche Körper sternsymmetrisch von einem Mittelpunkt ausgehend sich nach außen erstrecken.

Jeweils die zwei diagonal gegenüberliegenden Körper des Fußgestells bestehen aus einem einheitlichen, einzigen Faltzuschnitt, aus dem diese beiden Körper gebildet werden und jeweils zwei derartiger Faltzuschnitte werden ineinandergesteckt, um so insgesamt die vier, das Fußgestell bildenden Körper zu verwirklichen.

Der Erfindungsgegenstand der vorliegenden Neuerung ergibt sich nicht nur aus dem Gegenstand der einzelnen Schutzansprüche, sondern auch aus der Kombination der einzelnen Schutzansprüche untereinander.

Alle in den Unterlagen, einschließlich der Zusammenfassung, offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Neuerung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Neuerung hervor.

Es zeigen:
- Figur 1:: Perspektivische Seitenansicht einer Sitzgruppe nach der Neuerung im auseinandergezogenen Zustand;
- Figur 2:: Die Sitzgruppe nach Figur 1 im Ruhezustand;
- Figur 3:: Eine alternative Ausführungsform einer Sitzgruppe im auseinandergezogenen Zustand;
- Figur 4:: Die Sitzgruppe nach Figur 3 im Stauzustand;
- Figur 5:: Die Draufsicht auf ein Fußgestell mit zwei verstauten Stühlen;
- Figur 6:: Schematisiert die Zuordnung der verschiedenen Teile zur Verpackung der gesamten Anordnung.
- Figur 7:: Eine Variante der Sitzgruppe im auseinander gezogenen Zustand
- Figur 8:: Die Darstellung nach Fig. 7 im Stauzustand
- Figur 9:: Eine weitere Variante der Sitzgruppe im auseinander gezogenen Zustand
- Figur 10:: Die Darstellung nach Figur 9 im Stazustand

In Figur 1 ist dargestellt, daß ein Tisch 1 aus einer Tischplatte 2 und einem Fußgestell 3 besteht. Die Tischplatte 2 besteht bevorzugt aus einem Kartonzuschnitt mit einem äußeren, umlaufenden Rand 11, der aus einem einheitlichen Faltzuschnitt besteht.

Auf diese Weise wird der umlaufende Rand auf das Fußgestell 3 aufgeschoben und wird mit diesem reibschlüssig verbunden.

Wie sich aus Figur 1 und 2 ergibt, sind Stühle 4 vorhanden, wobei jeder Stuhl 4 aus einem Sitz 5 und aus einer daran angeordneten Rückenlehne 6 besteht. Auch dieser Stuhl besteht bevorzugt aus einem einheitlichen, in sich verbundenen Faltzuschnitt und ist demzufolge auch einheitlich mit der daran angeordneten Rückenlehne 6, die etwa halbrundförmig ausgebildet ist. Im Stauzustand werden die Stühle 4 in die im Fußgestell 3 zwischen den Körpern 9 des Fußgestells 3 ausgebildeten Ausnehmungen 8 eingeschoben, so daß diese Rückenlehnen 6 gemäß Figur 2 etwa bündig mit den Außenkanten des Fußgestells 3 abschließen.

Es kann hierbei in der Rückenlehne noch eine Öffnung 7 vorgesehen werden, um die Handhabung der Stühle 4 zu erleichtern.

Die Figuren 3 und 4 zeigen in Abweichung zu den Figuren 1 und 2 daß die Rückenlehne 10 auch als gerades Teil ausgebildet werden kann, so daß gemäß Figur 4 die Rückenlehne 10 des Stuhles 4 etwa bündig mit der Außenkante des Körpers 9 des Fußgestelles 3 abschneidet.

In Figur 5 ist ein Fußgestell von oben gezeigt, wo erkennbar ist, daß in den Hohlraum 12 des jeweiligen Körpers 9 ein Stuhl 4 etwa formschlüssig eingepaßt ist, wobei erkennbar ist, daß der Stuhl 4 nicht den gesamten Hohlraum 12 ausfüllt. Selbstverständlich kann es in einer anderen Ausgestaltung der Neuerung vorgesehen sein, den Stuhl 4 in seiner Außenkontur genau dem Hohlraum 12 des jeweiligen Körpers 9 anzupassen oder umgekehrt den Hohlraum an die Kontur des Stuhles.

Die Figur 5 zeigt ferner, daß der Stuhl 4 auch in die Ausnehmung 8 zwischen den einzelnen Körpern eingeschoben werden kann.

Die Figur 6 zeigt die Zuordnung der einzelnen Teile, insbesondere daß eben alle vier Stühle 4 in der eingezeichneten Pfeilrichtung von den darunter angeordneten, das Fußgestell 3 ausbildenden Körpern 9 aufgenommen werden und hierauf dann die Tischplatte 2 aufgeschoben wird.

Auf diese Weise wird eine raumsparende Verpackung für alle Teile gebildet und die gesamte Sitzgruppe ist besonders einfach zu versenden und zu transportieren.

Wenn die Stühle 4 aus den Hohlräumen 12 herausgenommen werden und die Tischplatte 2 abgenommen ist, können die Hohlräume 12 mit anderen Gegenstände gefüllt werden.

Es wird nochmals darauf hingewiesen, daß es nicht lösungsnotwendig ist, die gesamten Teile aus Karton zu gestalten, sie können ebenso aus einem Sperrholzmaterial, aus Vollholzplatten oder anderen entsprechenden Zuschnitten gearbeitet werden.

Wichtig ist die gute Transportierbarkeit, die gute Stapelbarkeit und die guten Aufbewahrungsmöglichkeiten.

Die Figuren 7 und 8 zeigen eine weitere Variante einer Sitzgruppe, bei der das Fußgestell 3 mit seinen Ausnehmungen 8 vollständig an die Formgebung der Stühle 4 und insbesondere an deren Rückenlehnen 10 angepaßt ist. Das Beispiel zeigt auch, daß die Tischplatte 2 nicht notwendigerweise das Fußgestell eckbündig überdecken muß; es ist hier eine um 90 Grad verdrehte Überdeckung dargestellt.

Die Figuren 9 und 10 zeigen als andere Variante, daß die Rückenlehnen 13 abgewinkelt ausgebildet sind und als Winkelelemente aus der jeweiligen Ausnehmung des Fußgestells 3 herausragen. Sie sind dort als eigenständige Gestaltungselemente ausgebildet, welche die Profilform der Fußgestellkörper 9 wiederholen.

### Zeichnungslegende

- 1.: Tisch
- 2.: Tischplatte
- 3.: Fußgestell
- 4.: Stuhl
- 5.: Sitz
- 6.: Rückenlehne
- 7.: Öffnung
- 8.: Ausnehmung
- 9.: Fußgestellkörper
- 10.: Rückenlehne
- 11.: Rand
- 12.: Hohlraum
- 13.: Rückenlehne

## Patentansprüche

1. Sitzgruppe mit Tisch und Stühlen, wobei der Tisch im wesentlichen aus einem Fußgestell und einer das Fußgestell von oben her abdeckenden Tischplatte besteht und die Stühle dem Fußgestell in ihrer Form so angepaßt sind, daß sie unter die Tischplatte einschiebbar sind,
dadurch gekennzeichnet, daß
das Fußgestell (3) aus einzelnen, im wesentlichen hohlen Fußgestellkörpern (9) besteht, die mindestens durch eine Bodenfläche verschlossen sind und daß jeder Stuhl (4) in dem Hohlraum (12) des Fußgestellkörpers (9) verstaubar ist.

2. Sitzgruppe nach Anspruch 1,
dadurch gekennzeichnet, daß
jeder Fußgestellkörper (9) im Grundriß prismatisch ausgebildet ist und der Grundriß des zu verstauenden Stuhls (4) mindestens teilweise dem Grundriß des Fußgestellkörpers angepaßt ist.

3. Sitzgruppe nach einem der Ansprüche 1 oder 2,
dadurch gekennzeichnet, daß zwei diametral gegenüberliegende Fußgestellkörper (9) als einheitliches Teil miteinander verbunden sind und zwei derartige Teile in ihrem Mittenbereich zusammen gesteckt sind.

4. Sitzgruppe nach einem der Ansprüche 1 oder 3,
dadurch gekennzeichnet, daß
jeder Stuhl (4) einen im wesentlichen dreiecksförmigen Grundriß aufweist.

5. Sitzgruppe nach einem der Ansprüche 1 bis 4,
dadurch gekennzeichnet, daß
die Rückenlehne (6) des Stuhls (4) konvex gebogen ist.

6. Sitzgruppe nach einem der Ansprüche 1 bis 4,
dadurch gekennzeichnet, daß
die Rückenlehne (10) des Stuhls gerade ausgebildet ist.

7. Sitzgruppe nach einem der Ansprüche 1- bis 6,
dadurch gekennzeichnet, daß
die Tischplatte (2) das Fußgestell (3) überdeckt und einen umlaufenden Rand (11) aufweist der den oberen Rand des Fußgestells reibschlüssig übergreift.

8. Sitzgruppe nach einem der Ansprüche 1 bis 7,
dadurch gekennzeichnet, daß
die Sitzgruppe aus einem faltbaren Kartonmaterial besteht.

9. Sitzgruppe nach einem der Ansprüche 1 bis 8,
dadurch gekennzeichnet, daß
auch die Stühle (4) als Hohlkörper ausgebildet sind und zum Verstauen von Gegenständen geeignet sind.
